# DEMANDE DE BREVET EUROPEEN

(11) **EP 0 834 638 A2**
(43) Date de publication de la demande: **08.04.1998**
(21) Numéro de dépôt: 97203006.8
(22) Date de dépôt: 30.09.1997
(51) Int. Cl.: E06B 3/36, E06B 3/88

(54) **Fixation d'un profilé de fermeture et/ou de butée dans une fenêtre, porte ou similaire**

(30) Priorité: 01.10.1996 BE 9600825
(71) Demandeur: Mertens, Joris Georges, 1541 Herne (BE)
(72) Inventeur: Mertens, Joris Georges, 1541 Herne (BE)
(74) Mandataire: Donné, Eddy

(57) **Abrégé**

Fixation d'un profilé de fermeture et/ou de butée dans une fenêtre, une porte ou analogues, plus spécifiquement dans une fenêtre ou une porte du type qui est constitué par un cadre fixe (2) et par deux vantaux ouvrants (3-4) tels que des vantaux rotatifs, des vantaux basculants et des battants qui ferment une seule ouverture commune, les deux vantaux (3-4) étant formés par un cadre (5-6) et un seul de ces cadres étant muni d'un profilé de fermeture et/ou de butée (7) fixé à ce dernier, caractérisée en ce que la fixation précitée est munie de moyens de mise au point réglables (9) qui permettent d'adapter la position du profilé de fermeture et/ou de butée (7) par rapport au cadre (5) auquel il est fixé, au moins en direction latérale.

## Description

La présente invention concerne une fixation d'un profilé de fermeture et/ou de butée dans une fenêtre, une porte ou analogues, plus spécifiquement dans une fenêtre ou une porte du type qui est constitué par un cadre fixe et par deux vantaux ouvrants, entre autres des vantaux rotatifs, des vantaux basculants et des battants qui ferment une seule ouverture commune, les deux vantaux étant formés par un cadre et un seul de ces cadres étant muni d'un profilé de fermeture et/ou de butée fixé à ce dernier.

En premier lieu, l'invention est destinée à des fenêtres et analogues, qui sont réalisées à l'aide de profilés en aluminium; toutefois, en général, elle peut également s'appliquer à des fenêtres qui sont réalisées en d'autres matériaux.

Les fenêtres et les portes connues du type précité présentent une fixation à demeure du profilé de fermeture et/ou de butée. L'inconvénient réside dans le fait qu'elle est très sensible à des déviations de tolérances, donnant lieu au fait que les vantaux, soit se touchent mutuellement lors de l'ouverture, par exemple par le fait que des éléments de la ferrure de fermeture d'un vantail viennent se mettre en contact avec le bord de l'autre vantail ou par le fait que le joint étanche médian touche le vantail lors de l'ouverture ou de la fermeture, soit fournissent, lors de la fermeture, une étanchéité insuffisante.

L'apparition de ces déviations est due à des imprécisions lors du sciage et/ou du placement de charnières, ainsi qu'à des erreurs de conception et suite à des tolérances de fabrication et de montage sur les profilés, les joints étanches et la ferrure, et encore à des différences quant à l'épaisseur du revêtement, par exemple en cas de profilés en aluminium qui sont recouverts d'une couche de laque ou de vernis pulvérulent, ainsi qu'à l'affaissement des vantaux de travers au cours du temps.

Dans le cas dans lequel les vantaux se touchent l'un l'autre au cours de l'ouverture ou de la fermeture, il est connu d'y remédier en démontant le profilé de fermeture et/ou de butée en enlevant de la matière du cadre ou de ce profilé et en remontant ensuite le profilé de fermeture et/ou de butée.

Dans le cas dans lequel les vantaux ne ferment pas bien à l'état fermé, par le fait qu'ils se trouvent trop loin l'un de l'autre, il est connu d'y remédier en démontant le profilé de fermeture et/ou de butée, en appliquant des cales entre le cadre et ce profilé et en remontant par la suite ce profilé.

Il est clair que l'adaptation de la position du profilé de fermeture et/ou de butée de cette manière est une activité qui prend du temps et au cours de laquelle on provoque souvent des dégradations aux vantaux, et on ne peut finalement faire en sorte d'obtenir des recouvrements corrects sur toute la hauteur de la fenêtre et d'éviter des contacts entre les profilés, les éléments et les joints étanches médians au cours de l'ouverture et/ou de la fermeture.

L'invention a pour objet d'apporter une solution à ce problème.

A cet effet, l'invention procure une fixation d'un profilé de fermeture et/ou de butée dans une fenêtre, une porte ou analogues, du type mentionné ci-dessus, ayant pour caractéristique que la fixation précitée est munie de moyens de mise au point réglables qui permettent d'adapter la position du profilé de fermeture et/ou de butée par rapport au cadre auquel il est fixé, au moins en direction latérale et également verticale en direction verticale, et ce faisant, qui permettent d'obtenir un recouvrement correct à 100 pour cent et, par conséquent, également une étanchéité parfaite à l'eau et au vent, ainsi qu'un mouvement des vantaux sans entraves.

En utilisant des moyens de mise au point réglables, on peut adapter à tout moment la position du profilé de fermeture et/ou de butée sans devoir, pour cela, intervenir directement sur la matière des vantaux, ce qui permet de gagner un temps considérable.

De préférence, les moyens de mise au point réglables sont constitués par un ou plusieurs, de préférence deux, éléments réglables montés à distance l'un de l'autre et faisant office d'écarteurs, qui sont montés entre le profilé de fermeture et/ou de butée et le cadre correspondant.

Dans le but de mieux indiquer les caractéristiques de l'invention, on décrit ci-après quelques formes de réalisation préférées à titre d'exemples sans aucun caractère limitatif en se référant aux dessins annexés dans lesquels:
la figure 1 représente schématiquement une fenêtre connue;
la figure 2 représente schématiquement une coupe prise le long de la ligne II-II en figure 1;
la figure 3 représente schématiquement une coupe analogue à celle de la figure 2, mais pour une forme de réalisation selon l'invention;
la figure 4 représente, à une plus grande échelle, une forme de réalisation pratique de la partie indiquée par F4 en figure 3;
la figure 5 représente une coupe prise le long de la ligne V-V en figure 4;
la figure 6 représente, en perspective, l'élément indiqué par la flèche F6 en figure 5;
la figure 7 représente une variante de l'invention dans une coupe, analogue à celle de la figure 4;
la figure 8 représente une coupe prise le long de la ligne VIII-VIII en figure 7;
la figure 9 représente, en perspective, l'élément indiqué par la flèche F9 en figure 8;
la figure 10 représente, à l'état démonté, une coupe prise à travers une variante de l'invention;
la figure 11 représente une coupe transversale de la partie représentée en figure 10, à l'état monté,
la figure 12 représente une coupe prise le long de la ligne XII-XII en figure 10;
les figures 13 à 15 représentent des coupes prises le long de la ligne XIII-XIII en figure 11 pour différentes positions.

Dans les figures 1 et 2, on représente une fenêtre 1 du type qui est constitué par un cadre fixe 2 et par deux vantaux ouvrants 3-4 qui ferment une seule ouverture commune, chaque vantail 3-4 étant formé d'un cadre, respectivement 5 et 6, un seul de ces cadres, dans ce cas-ci le cadre 5, étant muni d'un profilé de fermeture et/ou de butée 7 fixé au premier cité.

Comme représenté en figure 2, ce profilé de fermeture et/ou de butée 7 est relié, dans des formes de réalisation connues, à demeure avec le profilé limitrophe 8 du cadre 5, si bien qu'une adaptation de la position n'est possible qu'en utilisant une des techniques compliquées décrites dans l'introduction.

Conformément à l'invention, on apporte une solution à ce problème en munissant la fenêtre 1, comme représenté schématiquement en figure 3, de moyens de mise au point réglables 9 qui permettent d'adapter la position du profilé de fermeture et/ou de butée 7 par rapport au cadre 5, plus spécifiquement par rapport au profilé précité 8, en direction latérale.

De préférence, ces moyens de mise au point 9 sont constitués par des éléments réglables 10 sous la forme d'écarteurs qui sont montés entre le profilé 8 et le profilé de fermeture et/ou de butée 7. Dans ce cas, on utilise de préférence deux, et en cas de nécessité plus de deux, éléments 10 que l'on applique à l'écart l'un de l'autre sur le profilé 8, Si bien que le profilé de fermeture et de butée 7 est soutenu à deux endroits ou plus, ce qui permet de le relier en immobilité avec le profilé 8.

Les éléments 10 peuvent être réalisés dans des formes différentes.

Une première forme de réalisation pratique est représentée dans les figures 4 à 6, les figures 4 et 5 concernant l'état monté, et la figure 6 représentant une vue en perspective de l'élément 10 utilisé en l'occurrence.

Dans la forme de réalisation des figures 4 à 6, l'élément 10 est constitué principalement, d'une part, par une pièce de base 11 qui est à même de coopérer avec le cadre précité 5 et, d'autre part, par un élément 12 apte à être vissé et dévissé, qui peut être vissé dans la pièce de base 11 et dont l'extrémité frontale libre 13 forme un support pour le profilé de fermeture et/ou de butée 7.

L'élément 12 est constitué, à cet effet, d'un corps cylindrique qui est muni d'un filet de vis externe 14 par lequel ce corps peut être vissé dans un trou taraudé 15 pratiqué dans la pièce de base 11. Pour faciliter le vissage et le dévissage, l'élément 12 est muni d'une ouverture 16 destinée à une clé à douille ou analogues.

L'élément 10 comprend un élément de couplage 17 appliqué sur la pièce de base, par lequel l'élément 10 peut être amené en glissement dans une encoche 18 pratiquée dans le profilé 8, plus spécifiquement dans ce que l'on appelle une encoche de ferrure qui, de manière connue, est munie de bords 19-20 orientés vers l'intérieur. Comme représenté, cet élément de couplage 17 est constitué principalement par des parties 21-22 qui viennent s'insérer dans l'encoche 18 et s'appliquer derrière les bords 19-20.

En outre, l'élément 10 est également muni de moyens de serrage permettant de le fixer dans l'encoche 18, constitués par un ou plusieurs, dans l'exemple par deux, boulons 23-24 par lesquels l'élément 10, plus spécifiquement la pièce de base 11 peut être enserrée dans l'encoche 18, comme représenté dans les figures 4 et 5, les boulons 23-24 sont vissés en l'occurrence dans des alésages 25-26 qui sont munis, à cet effet, d'un filet de vis interne 27-28.

La fixation du profilé de fermeture et/ou de butée 7 a lieu, comme représenté dans les figures 4 et 5, au moyen d'éléments de fixation tels que des boulons 29 qui, de préférence, viennent s'appliquer dans les éléments utilisés 10. Chaque élément utilisé 10 est également muni d'une douille taraudée 30 pour un boulon 29 de ce type.

Comme représenté en figure 5, cette douille taraudée 30 est insérée de préférence dans la pièce de base 11 et, plus précisément, dans le prolongement axial de l'élément 12 apte à être vissé et dévissé. Ce dernier est alors muni d'une ouverture axiale 31 que traverse librement le boulon 29. L'ouverture 31 peut être formée en prolongeant l'ouverture 16 précitée de telle sorte que l'hexagone s'étend complètement à travers l'élément 12.

Le fonctionnement de l'ensemble peut se dégager simplement des figures 4 à 6.

La fixation du profilé de fermeture et/ou de butée 7 a lieu en montant deux éléments 10 ou plus entre ce profilé 7 et le profilé 8, par exemple à proximité du côté supérieur et du côté inférieur du vantail 3.

Les éléments 10 sont fixés en l'occurrence à l'endroit souhaité en serrant les boulons 23-24 qui s'appuient avec leurs extrémités sur le fond 32 de l'encoche 18, faisant en sorte que l'élément de couplage 17 est pressé contre les bords 19-20.

Le profilé de fermeture et/ou de butée 7 est maintenu en place en l'occurrence par le fait que les boulons 19 sont serrés contre les extrémités frontales 13 des éléments 12.

En desserrant les boulons 29, en retirant le profilé de fermeture et/ou de butée 7 et en resserrant ou en desserrant les éléments 12, puis en remontant par la suite le profilé de fermeture et/ou de butée 7, on peut modifier la position de ce dernier, comme indiqué par la flèche A en figure 4.

En modifiant la position du profilé de fermeture et/ou de butée 7, on peut éviter que les vantaux 3-4 ne se touchent mutuellement ou l'absence d'une bonne étanchéité entre le vantail 4 et le profilé de fermeture et/ou de butée 7.

La solution selon l'invention permet également de monter le profité de fermeture et/ou de butée 7 en position non parallèle au profilé 8, ce qui est important lorsqu'on doit procéder à des adaptations dans le cas de vantaux qui sont de travers, par exemple par le fait qu'ils se sont affaissés.

Grâce à l'aptitude au glissement manifestée par les éléments 10 dans l'encoche 18, on peut également adapter la position du profilé de fermeture et/ou de butée 7 en direction verticale, ce qui peut s'avérer utile dans le cas où une seule des extrémités de ce profilé 7, lors de l'ouverture ou de la fermeture, touche de manière indésirable le cadre fixe 2.

Dans les figures 7 à 9, on représente une variante par laquelle l'élément 10 est constitué, d'une part, par une pièce de base déformable 33 comprenant une première partie 34 qui est à même de coopérer avec le cadre 5 et plus spécifiquement avec l'encoche 8 et une seconde partie déformable ou mobile 35 qui sert de support au profilé de fermeture et/ou de butée 7 et, d'autre part, par un élément 36 apte à être vissé et dévissé, qui est actif entre les parties précitées 34 et 35, de telle sorte qu'une rotation de l'élément 36 donne lieu à un déplacement de la deuxième partie 35 par rapport à la première partie 34.

Comme représenté dans les figures 7 à 9, la deuxième partie 35 est constituée en l'occurrence de préférence d'un étrier élastiquement flexible, qui forme un seul élément avec la première partie 34. L'élément 36 apte à être vissé et dévissé est vissé en l'occurrence dans un alésage 37 pratiqué dans l'extrémité libre de l'étrier et exerce, avec son extrémité inférieure 38, une poussée sur la première partie sous-jacente 34.

Par ailleurs, l'élément 10 de la forme de réalisation des figures 7 à 9 est analogue à l'élément 10 de la forme de réalisation des figures 4 à 7, muni d'un élément de couplage 17 et d'une douille taraudée 30.

L'utilisation de l'élément 10 des figures 7 à 9 est principalement analogue à celle de l'élément 10 qui a été décrite en se référant aux figures 4 à 6. La seule différence concerne le fait que la rotation de l'élément 36 fait en sorte qu'une plus grande distance existe entre le profilé de fermeture et/ou de butée 7 et le profilé 8, tandis que la rotation de l'élément 12 donne lieu à une plus petite distance.

Il est clair que d'autres formes de réalisation encore peuvent être envisagées, par lesquelles on peut régler la distance précitée en utilisant un élément apte à être vissé et dévissé ou encore au moyen d'autres éléments réglables.

Conformément à une variante non représentée, l'élément 10 sera réalisé de telle sorte qu'un réglage est possible sans devoir d'abord retirer le profilé de fermeture et/ou de butée 7. Ceci peut être réalisé par exemple en faisant en sorte que le boulon 29 de la figure 8 ne vient pas s'insérer dans la première partie 34, mais dans la deuxième partie 35 et en prévoyant, à la place de l'élément 36, une ouverture dans le profilé de fermeture et/ou de butée 7, qui permet d'atteindre cet élément 36 avec une clé à douille.

Cette dernière variante peut également être mise en oeuvre par la forme de réalisation de la figure 6. Essentiellement, cela revient à dire que, dans ce cas, la fixation du profilé de fermeture et/ou de butée 7 contre l'élément 10 n'a pas lieu au moyen d'un boulon 29 qui traverse l'élément 12-36 apte à être vissé et dévissé, mais au moyen d'un ou de plusieurs boulons qui coopèrent avec l'élément 10 à côté de t'élément apte à être vissé et dévissé. Un exemple de ce cas est décrit en se référant aux figures 10 à 15.

Dans la forme de réalisation des figures 10 à 15, l'élément 10 est composé d'une pièce de base 39 et d'un élément 40 apte à être vissé et dévissé, la pièce de base 39, contrairement aux pièces de base 11-33 des figures 6 et 9, ne constitue pas un tout, mais est composée de deux éléments 41-42.

L'élément 42 peut être monté en l'occurrence indépendamment de l'élément 41 sur le cadre 5, dans ce cas-ci au moyen d'un élément de couplage 43. Cet élément de couplage 43 est constitué, comme représenté, de préférence d'une pièce de base apte à venir s'encliqueter dans l'encoche 18. Comme représenté dans les figures 13 à 15, celle-ci peut venir s'insérer librement dans l'encoche 18 et venir se fixer par rotation derrière les bords 19-20. La pièce de base présente en l'occurrence une forme telle que représentée dans les figures 13 à 15, plus spécifiquement une forme rectangulaire comprenant deux coins arrondis 44-45 opposés en direction diagonale, dont la largeur B1 est inférieure ou égale à la distance s'étendant entre les bords 19-20, mais dont ta largeur B2 est supérieure à la largeur B3 et coïncide de préférence avec cette dernière à l'intérieur de l'encoche 18.

La pièce de base est réalisée en une seule pièce avec le reste de l'élément 42.

L'élément 41 est constitué par une pièce qui est à même de glisser au moyen d'un élément de couplage 46 en direction longitudinale librement dans l'encoche 18. Cet élément 41 est, comme on peut le voir en figure 12, muni d'une ouverture traversante 47 dont le diamètre permet un passage libre à l'élément 42 de telle sorte que l'élément 42 peut venir s'insérer à travers l'ouverture 47 et peut être verrouillé par rotation derrière les bords 19-20; de cette manière l'élément 41 reste également principalement en place.

L'élément 41 est muni de douilles taraudées 48-49 destinée à des boulons 50-51, le profilé de fermeture et/ou de butée 7 pouvant être fixé en tirant ce dernier contre le tout. Le profilé 7 est muni d'ouvertures 52 et 53 destinées aux boulons 50-51 et d'une ouverture 54 pour pouvoir insérer une clé à douille dans l'élément 40.

De préférence, entre les éléments 41 et 42, est présent un jeu déterminé qui permet de faire bouger encore légèrement, vers le haut et vers le bas, l'élément 41 à l'état monté de l'élément 42. Ainsi, même lorsque l'élément 42 est déjà fixé, un positionnement déterminé de l'élément 41 et du profilé de fermeture et/ou de butée 7 est encore possible en hauteur.

Le fonctionnement et le montage de l'ensemble peuvent être dérivés simplement de la description ci-dessus et des figures annexées. En premier lieu, on insère par encliquetage les éléments 41 et 42 à l'endroit souhaité dans l'encoche 18. Ensuite, on insère l'élément 40 apte à être vissé et dévissé. En plaçant le profilé 7 et en serrant les boulons 50-51, on fixe l'ensemble.

Il est clair que les trois caractéristiques mentionnées ci-dessus, plus précisément en premier lieu le fait d'utiliser un élément d'accouplement 43 qui peut être fixé par rotation dans l'encoche 18, en deuxième lieu le fait de prévoir que les boulons 50-51 ne traversent pas l'élément 40 apte à être vissé et dévissé, mais coopèrent à côté de ce dernier avec l'élément 10 et, en troisième lieu, le fait que l'on utilise un élément 10 qui comprend au moins deux éléments 41, 42 qui présentent un jeu déterminé entre eux, peuvent être réalisées conformément à d'autres variantes différentes. Il est également clair que ces caractéristiques peuvent être ou non présentes sous une forme mutuellement combinée.

Conformément à une forme de réalisation non représentée dans les figures, on peut se passer de l'élément 41 de la figure 10 et on peut utiliser uniquement, à la place des boulons 50-51 et des douilles taraudées 48-49, un seul boulon qui traverse alors librement l'élément 40 apte à être vissé et dévissé, et que l'on peut faire tourner en dessous dans l'élément 42, dans une douille taraudée prévue à cet effet.

L'invention est surtout utile lorsqu'on la combine avec l'utilisation d'une ferrure de sécurité du type par lequel le verrouillage de la fenêtre et/ou de la porte a lieu avec des éléments de verrouillage 55-56 qui, comme représenté dans les figures 10 et 11, sont constitués, d'une part, par une goupille 57 à tête plus épaisse et, d'autre part, par un élément faisant office de siège muni de bords 59-60 orientés vers l'intérieur, derrière lesquels la tête plus épaisse 58 peut venir s'appliquer par glissement. Il est clair que, dans le cas d'une ferrure de sécurité de ce type, il existe très peu de jeu et un positionnement très précis entre, d'une part, le profilé de fermeture et/ou de butée 7 correspondant et, d'autre part, le profilé opposé, est requis. Surtout dans le cas de fenêtres à deux vantaux qui se ferment au milieu, le bon ajustage mutuel pose un grand problème auquel l'invention est susceptible d'apporter une solution.

L'invention concerne également des fenêtres qui sont munies d'une ferrure de sécurité par laquelle, dans des fenêtres de ce type, on utilise une fixation selon l'invention.

L'invention peut s'appliquer aussi bien à des fenêtres qu'à des portes. Dans le cas de portes, le cadre fixe 2 peut être constitué aussi bien par un cadre fermé que par un cadre 2 qui s'étend uniquement le long des côtés gauche, droit et supérieur de l'ouverture de porte.

La présente invention n'est en aucune manière limitée aux formes de réalisation décrites à titre d'exemple et représentées dans le dessin; une fixation de ce type d'un profilé de fermeture et/ou de butée, ainsi que l'élément 10 précité peuvent être mis en oeuvre dans différentes formes et dans différentes dimensions sans sortir du cadre de l'invention.

## Revendications

1. Fixation d'un profilé de fermeture et/ou de butée dans une fenêtre, une porte ou analogues, plus spécifiquement dans une fenêtre ou une porte du type qui est constitué par un cadre fixe (2) et par deux vantaux ouvrants (3-4) tels que des vantaux rotatifs, des vantaux basculants et des battants qui ferment une seule ouverture commune, les deux vantaux (3-4) étant formés par un cadre (5-6) et un seul de ces cadres étant muni d'un profilé de fermeture et/ou de butée (7) fixé à ce dernier, caractérisée en ce que la fixation précitée est munie de moyens de mise au point réglables (9) qui permettent d'adapter la position du profilé de fermeture et/ou de butée (7) par rapport au cadre (5) auquel il est fixé, au moins en direction latérale.

2. Fixation selon la revendication 1, caractérisée en ce que les moyens de mise au point réglables (9) permettent également d'adapter la position du profilé de fermeture et/ou de butée (7) en direction verticale.

3. Fixation selon la revendication 1 ou 2, caractérisée en ce que les moyens de mise au point réglables (9) sont constitués par un ou plusieurs, de préférence deux, éléments réglables (10) montés à distance l'un de l'autre faisant office d'écarteurs, qui sont montés entre le profilé de fermeture et/ou de butée (7) et le cadre (5) correspondant.

4. Fixation selon la revendication 3, caractérisée en ce que chaque élément correspondant (10) présente un élément de couplage (17-43 et 46) avec lequel il vient se loger en glissement et/ou en déplacement dans une encoche (18) qui est munie de bords (19-20) repliés vers l'intérieur et qui fait partie du profilé (8) à partir duquel est réalisé le cadre (5) correspondant.

5. Fixation selon la revendication 4, caractérisée en ce que l'élément (10) est muni de moyens de serrage avec lesquels il peut être fixé dans l'encoche précitée (18), constitués par un ou plusieurs boulons (23, 24) avec lesquels l'élément (10) peut être serré dans l'encoche (18).

6. Fixation selon la revendication 4, caractérisée en ce que l'élément (10) est muni de moyens de serrage avec lesquels il peut être fixé dans l'encoche précitée (18), constitués par un élément de couplage (43) qui peut venir s'appliquer dans l'encoche précitée (18) et qui peut être fixé par rotation derrière les bords (19-20) de cette encoche (18).

7. Fixation selon la revendication 6, caractérisée en ce que l'élément de couplage précité (43) est constitué principalement par une pièce de base de forme principalement rectangulaire comprenant deux coins arrondis (44-45) opposés l'un à l'autre en direction diagonale, cette pièce de base présentant, dans une première direction, une largeur (B1) qui est inférieure à la distance s'étendant entre les bords repliés précités (19-20) et, dans l'autre direction, une largeur (B2) qui est supérieure à la distance s'étendant entre les bords précités (19-20) et qui correspond de préférence à la largeur (B3) à l'intérieur de l'encoche (18).

8. Fixation selon l'une quelconque des revendications 3 à 7, caractérisée en ce que l'élément précité (10) est muni d'un élément (12-36-40) qui peut être vissé et dévissé, par lequel on peut modifier la distance s'étendant entre le cadre (5) correspondant et le profilé de fermeture et/ou de butée (7).

9. Fixation selon la revendication 8, caractérisée en ce que l'élément précité (10) est constitué principalement, d'une part, par une pièce de base (11) qui est à même de coopérer avec le cadre précité (5) et, d'autre part, par l'élément précité (12-40) apte à être vissé et dévissé, qui peut être vissé dans la pièce de base (11) et dont l'extrémité frontale libre (13) forme un support pour le profilé de fermeture et/ou de butée (7).

10. Fixation selon la revendication 8, caractérisée en ce que l'élément précité (10) est constitué principalement, d'une part, par une pièce de base déformable (33) comprenant une première partie (34) qui est à même de coopérer avec le cadre précité (5) et une seconde partie déformable ou mobile (35) qui sert de support au profilé de fermeture et/ou de butée (7) et, d'autre part, par l'élément précité (36) apte à être vissé et dévissé, par lequel cet élément (36) est actif entre les parties précitées (34-35).

11. Fixation selon la revendication 10, caractérisée en ce que la seconde partie (35) est constituée par un étrier élastiquement flexible qui forme une seule partie avec la première partie (34); en ce que l'élément (36) apte à être vissé et dévissé est vissé dans une ouverture traversante (31) pratiquée dans l'extrémité libre de l'étrier; et en ce que l'élément (36) apte à être vissé et dévissé s'appuie avec son extrémité sur la première partie sous-jacente (34).

12. Fixation selon l'une quelconque des revendications 8 à 11, caractérisée en ce que l'élément (12-36-40) apte à être vissé et dévissé est muni d'une ouverture (16) destinée à une clé à douille.

13. Fixation selon l'une quelconque des revendications 3 à 12, caractérisée en ce que chaque élément correspondant (10) est muni d'au moins une douille taraudée (30-48-49) pour un écrou (29), respectivement des boulons (50-51) qui permettent de fixer le profilé de fermeture et/ou de butée (7) contre l'élément (10).

14. Fixation selon l'une quelconque des revendications 8 et 13, caractérisée en ce que la douille taraudée (30) se trouve en dessous de l'élément (12-36) apte à être vissé et dévissé; et en ce que l'élément (12-36) apte à être vissé et dévissé est muni d'une ouverture axiale (31) qui laisse passer librement le boulon précité (29).

15. Fixation selon les revendications 8 et 11, caractérisée en ce que la ou les douilles taraudées (48-49) précitées se trouvent à côté de l'élément (40) apte à être vissé et dévissé.

16. Fixation selon la revendication 13, 14 ou 15, caractérisée en ce qu'elle est munie d'un élément (10) qui est constitué par au moins deux éléments (41-42) qui présentent un jeu déterminé l'un par rapport à l'autre, l'élément (40) apte à être vissé et dévissé coopérant avec un des éléments précités (42), tandis que la ou les douilles taraudées (48-49) pour la fixation du profilé de fermeture et/ou de butée (7) se trouvent dans l'autre élément (41).

17. Fixation selon la revendication 16, caractérisée en ce que l'élément (42), dans lequel on peut faire tourner l'élément (40) apte à être vissé et dévissé, est muni d'un élément de couplage (46) par lequel il peut être fixé en glissement dans l'encoche (18); et en ce que cet élément (41) mentionné en dernier lieu est muni d'une ouverture (47) que traverse l'élément (42) mentionné en premier lieu de telle sorte que, en insérant l'élément (42) à travers l'ouverture précitée (47) et en verrouillant cet élément (42), on maintient également l'autre élément (41) principalement à sa place.

18. Fenêtre ou analogues, plus spécifiquement une fenêtre du type qui est constitué par un cadre fixe (2) et par deux vantaux ouvrants (3-4) tels que des vantaux rotatifs, des vantaux basculants et des battants qui ferment une seule ouverture commune, les deux vantaux (3-4) étant formés par un cadre (5-6) et un seul de ces cadres étant muni d'un profilé de fermeture et/ou de butée (7) fixé à ce dernier, caractérisée en ce que la fenêtre est munie de fixations telles qu'on les a décrites dans une ou plusieurs des revendications précédentes, cette fenêtre étant en outre munie d'une ferrure de sécurité du type par laquelle le verrouillage a lieu à l'aide d'éléments de verrouillage (55-56) qui sont constitués, d'une part, par une goupille (57) à tête plus épaisse (58) et, d'autre part, par un élément faisant office de siège muni de bords (59-60) orientés vers l'intérieur, derrière lesquels la tête plus épaisse (58) peut venir s'appliquer par glissement.
